# EUROPÄISCHE PATENTSCHRIFT

(11) **EP 0 338 037 B1**
(45) Veröffentlichungstag und Bekanntmachung des Hinweises auf die Patenterteilung: **19.05.1993**
(21) Anmeldenummer: 88908143.6
(22) Anmeldetag: 26.09.1988
(51) Int. Cl.: B44C 1/175, D06Q 1/00, D06P 5/00, B41M 5/04

(54) **VERFAHREN ZUM ÜBERTRAGEN VON AUF EINEM MOTIVTRÄGER MITTELS FARBE AUFGEBRACHTEN MOTIVEN AUF EINEN ANDEREN TRÄGER, INSBESONDERE TEXTILIEN**
PROCESS FOR TRANSFERRING MOTIFS APPLIED BY DYE TO ONE MOTIF CARRIER ON TO ANOTHER CARRIER, IN PARTICULAR TEXTILES
PROCEDE POUR TRANSFERER SUR UN AUTRE SUPPORT, NOTAMMENT DES TEXTILES, DES MOTIFS APPLIQUES AU MOYEN D'UNE MATIERE TINCTORIALE SUR UN SUPPORT DE MOTIFS

(30) Priorität: 26.09.1987 DE 3732489
(43) Veröffentlichungstag der Anmeldung: 25.10.1989
(73) Patentinhaber: SCHOTT, Kurt, D-79682 Todtmoos (DE)
(72) Erfinder: SCHOTT, Kurt, D-79682 Todtmoos (DE)
(74) Vertreter: Weiss, Peter, Dr. rer.nat.
(86) Internationale Anmeldenummer: DE8800591
(87) Internationale Veröffentlichungsnummer: WO8902835

(56) Entgegenhaltungen:
- WO-A-88/06535
- DE-A- 193 056
- DE-A- 2 906 219
- DE-A- 2 937 668
- DE-A- 3 425 576
- DE-A- 3 636 450
- GB-A- 1 503 333
- GB-A- 2 008 599
- Chemical Abstracts, Vol.93, No.10, September 1980, (Columbus, Ohio, US); JP-B-8008359.

## Beschreibung

Die Erfindung betrifft ein Verfahren zum Übertragen von auf einem Motivträger mittels Farbe aufgebrachten Motiven auf einen anderen Träger, insbesondere Textilien, welche auch bis 95°C waschbar sind, wobei dieser Motivträger mit der Motivseite in Kontakt mit diesem anderen Träger gebracht wird und die Übertragung mit einer Transferflüssigkeit und unter Druck erfolgt.

In der Textildrucktechnik ist es bekannt, ein aufzudruckendes schwarz-weißes oder farbiges Bild auf einen ersten Bildträger, beispielsweise ein Papierblatt oder Papierstreifen, aufzudrucken und das Bild von diesem Bildträger in einem zweiten Arbeitsgang auf das endgültige Substrat, insbesondere einen Textilstoff, umzudrucken. Diese Verfahren werden als Transferdruckverfahren bezeichnet. Ihre Ausführung erfolgt im Naßtransferverfahren oder Trockentransferverfahren. Beim Naßtransververfahren wird ein vorpräpariertes Papier mit Farbstoff und Harz bedruckt. Der Umdruck erfolgt auf einem Kalander bei hoher Temperatur unter Druck und gleichzeitiger Dämpfung mit einem geeigneten Mittel. Beim Trockentransferverfahren wird das Papier mit Pigmentfarbstoff und einem thermoplastischen Kunstharz bedruckt, so daß der Umdruck bei erhöhter Temperatur auf einem Warm-Kalander ohne zusätzliche Dämpfungsmittel durchgeführt werden kann.

Probleme ergeben sich hierbei vor allem durch die notwendige erhöhte Temperatur, mit der das textile Gewebe behandelt werden muß. In Folge dieser erhöhten Temperatur kommt es zu einem Verziehen des Textilstoffes, so daß beim Übertragen der Farben erhebliche Passaschwierigkeiten auftreten. Die einzelnen Farben stimmen nicht mehr übereinander bzw. fließen ineinander. Ferner sind diese Verfahren völlig ungeeignet zur Übertragung beispielsweise eines nach einem üblichen Druckverfahren hergestellten Bildes. Unter den üblichen Druckverfahren wird hierbei der Hochdruck bzw. Flexodruck, der Flachdruck bzw. Offsetdruck, der Tiefdruck bzw. Rakeltiefdruck und der Siebdruck verstanden. Beim Hochdruck sind die zu druckenden Elemente erhaben, die Druckform dagegen eben oder zylindrisch.

Der Flachdruck, bei dem druckende und nicht druckende Elemente in derselben Ebene liegen, beruht darauf, daß die druckenden Teile durch chemische Behandlung wasserabstoßend gemacht werden. Sie können mit pastöser Druckfarbe eingefärbt werden; die nicht druckenden Teile werden fettabstoßend gemacht, sie nehmen keine Druckfarbe an. Die Druckform ist entweder eben (Steindruck) oder zylindrisch (Offsetdruck). Zu dem Farbwerk tritt ein Feuchtwerk, das die Stein- oder Offsetplatte vor dem Einfärben anfeuchtet.

Beim Tiefdruck sind die zu druckenden Elemente durch Ätzen oder Gravieren tiefgelegt. Von der mit flüssiger Farbe überschwemmten Druckform wird der Farbüberschuß beispielsweise durch ein Rakel abgenommen, so daß Farbe nur in den tiefer liegenden Druckelementen verbleibt. Das Papier wird durch einen Druckzylinder an die Druckform gepreßt, wodurch die Farbe aus den Näpfchen auf das Papier gesaugt wird.

Beim Siebdruck besteht die Druckform aus einer Schablone aus farbdurchlässigem Material (Metal- oder Nylonsieb). Die pastöse Druckfarbe wird manuell oder in der Siebdruckmaschine mit einer Rakel durch die Maschen des Siebes auf den Druckstoff gedrückt. Weder das Naßtransfer- noch das Trockentransferverfahren eignen sich zum Übertragen solcher mittels der üblichen Druckverfahren hergestellter Bilder.

In der DE-OS 17 71 863 wird ein bekanntes Verfahren beschrieben, mittels welchem auf einer ursprünglichen Unterlage, z. B. Kunstdruckpapier, hergestellte Bilder auf eine neue Unterlage, beispielsweise eine Oberfläche aus einem Textilmaterial, von Holz, von Stein od. dgl. übertragen werden.

Bei dieser Übertragung wird eine Zwischenunterlage in Form von einem nicht feuchtempfindlichen Laminat benutzt, das in der genannten Reihenfolge aus folgenden Schichten besteht: eine Tragschicht, eine lösbare Mittelschicht, eine Klarlackschicht und eine aufgrund von Druck befestigende Leimschicht. Die Nachteile dieses Verfahrens liegen vor allem in der Ungenauigkeit der Bildübertragung und im Vorhandensein von schlecht übertragenen Bildpartien. Ferner handelte es sich bei dem Zwischenträger um einen äußerst komplizierten Gegenstand.

Nach dem dann in der DE-OS 17 71 863 beschriebenen Verfahren sollten diese Schwierigkeiten dadurch vermieden werden, daß die das Bild bedeckende Druckfarbenschicht mit einer Klebstoffschicht belegt wird, daß ein mit einem aufgrund von Druck anhaftenden Leimstoff beschichteten Blatt od. dgl. mit der Klebstoffseite gegen die Druckfarbenschicht gepreßt wird, wonach das Blatt od. dgl. unter Zurückbleiben von Leimstoff auf der Druckfarbenschicht von dieser abgezogen wird und auf den Leimstoff eine im vorraus hergestellte, nicht feucht-empfindliche Zwischenunterlage gepreßt wird, die in Schichten übereinander, in Richtung vom druck-empfindlichen Leimstoff aus gesehen, aus einer Klarlackschicht, einer von der Klarlackschicht leicht lösbaren Klebemittelschicht und einer Basisschicht, beispielsweise aus Stützmaterial oder irgend einem anderen Stützmaterial besteht, wonach die ursprüngliche Unterlage von der Druckfarbenschicht entfernt und die Zwischenunterlage mit der darauf befindlichen Druckfarbenschicht auf die neue Unterlage aufgebracht wird, wonach die Basisschicht der Zwischenunterlage und die Klebemittelschicht von der Klarlackschicht entfernt werden.

Diese umständlichen Verfahrensschritte lassen ohne weiteres erkennen, daß dieses bekannte Verfahren sich in keiner Weise zu einer serienmäßigen Motivübertragung auf eine große Anzahl von Gegenständen eignet. Das Verfahren ist viel zu teuer und aufwendig und erfordert viel Zeit, Geschicklichkeit der Bedienungsperson sowie teure Zwischenträger

Auch die GB-PS 423 727 beschreibt das Übertragen von Bildern von einer ersten Oberfläche auf eine zweite Oberfläche. Dabei wird das Ausgangsmotiv mit einer Flüssigkeit behandelt, welche die Oberfläche des Zwischenträgers erweicht. Bei dem Zwischenträger handelt es sich um eine Papier, welches in komplizierter und aufwendiger Weise mit verschiedenen chemischen Substanzen beschichtet ist. Anschließend wird die ursprüngliche Unterlage des Motivs mit einer weiteren Chemikalie behandelt, die eine Auflösung der Unterlage bewirkt, so daß sich die Unterlage von dem nunmehr auf dem Zwischenträger befindlichen Motiv lösen kann. Schließlich wird dann das Motiv von dem Zwischenträger auf die neue Unterlage übertragen. Bei der auf das Ursprungsmotiv aufgebrachten Flüssigkeit handelt es sich um eine Flüssigkeit, die die ursprüngliche Unterlage auf der sich das Motiv befindet, auflöst, bzw. um eine Flüssigkeit, die die Oberfläche des Zwischenträgers erweicht. Auch für dieses Verfahren gelten die oben beschriebenen Nachteile.

Durch ein Verfahren nach der DE-PS 27 57 630 werden erstmals durch ein Druckverfahren mittels üblicher Druckfarben bewirkte Motive von einer flexiblen ursprünglichen Unterlage, beispielsweise einem bedruckten Papier, auf eine neue Unterlage, insbesondere eine solche aus Leder oder Holz übertragen, wobei das Motiv durch Applikation einer Flüssigkeit von der ursprünglichen Unterlage gelöst wird.

Hierbei wird die neue Unterlage mit einer farbauflösenden Flüssigkeit, vorzugsweise min einem neutralen, nicht-alkalischen, nicht-ionogene Tenside sowie Öl und Kohlenwasserstoff enthaltenden Lösungsmittel benetzt. Anschließend wird die ursprüngliche Unterlage mit der Seite, auf der sich das Motiv befindet auf die benetzte Fläche der neuen Unterlage aufgelegt und auf diese aufgedrückt. Schließlich wird die ursprüngliche Unterlage von der neuen Unterlage abgezogen.

Dieses Verfahren beinhaltet schon erhebliche Vorteile, ist jedoch im wesentlichen auf die Übertragung von Fotokopien bezogen und wird industriellen Anforderungen, insbesondere wegen der geringen Waschbarkeit bzw. niedriger Waschbeständigkeit und der geringen Farbqualität bzw. -brillanz, nicht gerecht. Es hat sich erwiesen, daß es für das Bedrucken von Textilien den wesentlichen Nachteil aufweist, daß die übertragenen Motive nach jedem Waschvorgang mehr und mehr verblassen.

Aus Chemical Abstracts Vol. 93, 1980, No. 93:96739s & JP-B-8008359, ist ein Verfahren zum Uebertragen von Motiven auf einen Träger bekannt, wobei die Uebertragung mittels einer Transferflüssigkeit und unter Druck erfolgt. Die Motive sind dabei aus einer waschfesten Farbe hergestellt und zwar aus den Farben Rhodamine B, Quinoline, Yellow und Sudan Blue.

Der vorliegenden Erfindung liegt die Aufgabe zugrunde, die oben genannten Nachteile zu beseitigen und insbesondere ein Verfahren zu entwickeln, mittels welchem auf preisgünstige und schnelle Weise Bilder, insbesondere auf textile Substrate, so übertragen werden können, daß sie auf diesen textilen Substraten haltbar bleiben.

Zur Lösung dieser Aufgabe führt, daß die Motive aus einer oxidativen Farbe hergestellt werden, der ein Zusatz beigemischt wird, welcher die Aushärtung der Farbe verzögert.

Oxidative Farben besitzen in der Regel keinen Härter, sondern härten von sich aus innerhalb eines vorgegebenen Zeitraumes aus. Allerdings sind sie nach dem Aushärten nicht mehr durch eine farbauflösende Flüssigkeit ablösbar, so daß sie dann auch nicht mehr von einem Motivträger auf einen anderen Träger übertragen werden können.

Deshalb gibt es für diese oxidativen Farben Zusätze, welche das Aushärten verzögern. Es liegt also im Rahmen der Erfindung, daß das Motiv mittels oxidativer Farben hergestellt und sofort oder je nach Verzögerungsmittel in einer vorbestimmten Zeit auf den anderen Träger übertragen wird. Wird beispielsweise ein Vierfarbendruck vorgenommen, so wird zuerst die Gelb-Platte auf den Motivträger aufgedruckt.

Sobald diese oberflächlich angehärtet ist, erfolgt der Aufdruck der Blau-Platte, nach deren oberflächlichen Anhärtung den Aufdruck der Rot-Platte und zuletzt der Aufdruck mit der SchwarzPlatte. Diese Reihenfolge ist nur beispielhaft zu verstehen und kann geändert werden, wenn dies dem Verfahren dienlich ist. Ein derart hergestelltes Motiv kann nun sofort verwendet und beispielsweise auf ein T-Shirt aufgelegt werden. Nach der Applikation der Transverflüssigkeit wird die angehärtetet Oberfläche der Farbe aufgebrochen, wobei die Farbe in das textile Gewebe eindringen kann. Die Transferflussigkeit bricht gleichfalls auch die angehärteten Oberflächen der folgenden Farbschichten auf, so daß diese ebenfalls in das zu bedruckende Textil eindringen kann. Dort erfolgt dann eine relativ rasche Härtung, weil die oxidative Farbe nunmehr von allen Seiten der Luft ausgesetzt ist und schneller aushärten kann.

Ähnliches gilt auch, wenn als Motivträger Papier verwendet wird. Auch hier härtet die oxidative Farbe nicht nur von der Oberfläche her aus, sondern auch durch das Papier von der Rückseite her. Anders verhält es sich jedoch, wenn das Motiv beispielsweise auf eine Folie aufgetragen wird, wobei hier die oxidative Farbe nicht von hinten her der Luft ausgesetzt ist. Ebenfalls nach dem Motivträger richtet sich somit die Lagerfähigkeit der durch die oxidativen Farben hergestellten Motive.

All dies muß vor allem bei der Zugabe eines Verzögerungsmittels beachtet werden, so daß hierzu bei Verwendung von oxidativen Farben eine gewisse Erfahrung gehört. Dieser geringfügige Nachteil wird jedoch durch die hohe Waschbeständigkeit ohne Zusatz eines Härters ausgeglichen.

Der Vorteil der oxidativen Farbe liegt jedoch vor allem auch darin, daß feinste Micronaturen übertragen werden können, und diese mit 100-prozentiger Passagenauigkeit. Hierdurch entsteht bei der Durchführung des Verfahrens keinerlei Ausschuß, wie dies bei den bekannten Verfahren der Fall war. Die entsprechende Kostenersparnis liegt bei 60 bis 80%. Da sich die Farben intensivst mit dem textilen Substrat verbinden, können sie nach dem Aushärten heiß bzw. chemisch behandelt oder gebügelt werden, ohne daß das Motiv in irgend einer Form beeinträchtigt wird.

Ein weiterer erheblicher Vorteil des Verfahrens liegt darin, daß die Übertragung des Motivs gänzlich ohne Wärmezugabe erfolgt, so daß auch synthetisches Material behandelt werden kann. Baumwolle wie auch synthetisches Material unterliegen damit keiner Formveränderung, so daß auch keine Verzerrung der Motive stattfinden kann. Das Bild wird völlig farbecht auf das textile Substrat übertragen und bleibt auch nach einer Vielzahl von Waschvorgängen erhalten.

Während es früher notwendig war, daß beispielsweise bei der Herstellung von 100 neu bedruckten Substraten im Vierfarbendruck 400 Druckvorgänge stattfanden, wird bei dem vorliegenden Verfahren im Nutzen gedruckt. D. h., beispielsweise im Siebdruckverfahren wird das Sieb mit dem gezogenen Repro 100-mal belichtet und durch vier Druckgänge 100 vierfarbige Motive hergestellt. Für das Übertragen jedes Motivs ist dann ein weiterer Druckvorgang notwendig. Dies gibt 104 Drucke. Schon daraus ist die erhebliche Zeitersparnis zu erkennen, da 296 Drucke weniger notwendig sind.

Entsprechend hergestellte Motive bzw. mit den Motiven versehenen Motivträger können ohne weiteres auf Lager gelegt werden, was wiederum zu einer erheblichen Kostenersparnis führt.

Grundsätzlich muß betont werden, daß es mit den früheren Verfahren nicht möglich war, einen beispielsweise Vierfarben-Druck in einem der genannten Transferverfahren auf ein textiles Material zu bringen. D. h., es war nicht möglich ein Original eines Bildes auf ein bestimmtes Substrat zu drucken. Gewebeverzug, Passaschwierigkeit und dergleichen Probleme verhinderten ein direktes Übertragen eines beispielsweise als Vierfarben-Druck hergestellten Originals, denn zum Drucken wurde in der Regel mit dem sogenannten Karussel gearbeitet. Beim Vierfarben-Druck besteht das Karussel aus zumindest vier Einzelstationen, in denen jeweils eine Farbe auf das zu bedruckende Substrat übertragen wird. Beim manuell zu bedienenden Karussel sind mindestens fünf Bedienungspersonen erforderlich, beim automatisch arbeitenden Karussel reduziert sich das Personal auf zumindest zwei Personen. Allerdings werden die Passagenauigkeiten beim automatisch arbeitenden Karussel noch schlechter als beim manuell bedienten. Dies ist auf das immer wieder erforderliche Zentrieren der entsprechenden Karusselstationen zurückzuführen. Bereits ein geringer Gewebeverzug, der schon beim Abheben der vorangegangenen Karusselstation vorkommt, führt zu einer Paßungenauigkeit bezüglich der nachfolgenden Karusselstation. Abgesehen davon sind die Kosten für die Anschaffung eines manuell oder automatisch arbeitenden Karussels sehr hoch und ferner auch die Fixkosten für das entsprechende Personal.

Abgesehen davon hat das Karusell einen wesentlich höheren Platzbedarf.

Nach welcher Drucktechnik im übrigen das gewünschte Motiv hergestellt wird, ist für das erfindungsgemäße Verfahren gleichgültig. Das Motiv kann sowohl im Hochdruck, im Flachdruck, im Tiefdruck, wie auch im Siebdruck hergestellt werden. Im Einzelfall wird die preisgünstigste Lösung auszusuchen sein. Jeder Drucker kann sich die Motive selbst herstellen, so daß keine Bezugspflicht wie bei den bekannten Farben besteht. Sowohl oxidative wie auch physikalische Farben sind im Handel leicht erhältlich.

Bevorzugt wird im übrigen, daß die Motive seitenverkehrt gedruckt werden, so daß sie nach dem Uebertragen auf den Träger sich in der richtigen Position befinden. Hierin besteht auch gerade der wesentliche Unterschied zu dem Verfahren nach der DE-PS 27 57 630, nach welchem eine seitenverkehrte Übertragung stattfindet. Nach dem dort beschriebenen Verfahren werden in der Regel Fotokopien, das sind seitenrichtige Motive, seitenverkehrt auf ein Substrat übertragen.

Für das vorliegende Verfahren ist jedoch gerade entgegengesetzt dazu vorgesehen, das Motiv selbst seitenverkehrt herzustellen, so daß beim Uebertragen ein seitenrichtiges Bild auf dem zu bedruckenden T-Shirt od. dgl. entsteht. Durch das seitenrichtige Uebertragen können auch Schriftzeichen ohne weiteres auf ein entsprechendes Substrat gedruckt werden. Die mit dem oben genannten Verfahren übertragenen Druckfarben passen sich jeder Textilfaser, d.h., sowohl einer natürlichen wie auch einer synthetischen Faser an, wobei die Farbbrillanz des Bildes voll erhalten bleibt. Das Substrat ist ohne Einschränkung waschbar, wobei das übertragene Bild eine sehr hohe Waschbeständigkeit aufweist.

Weiterhin kann diesem Lösungsmittel noch ein Öl zugesetzt werden, wobei sich her speziell Orangenöl als besonders vorteilhaft erwiesen hat, vor allem, was die Licht- und Farbechtheit des übertragenen Motivs anbelangt.

Zur Neutralisierung des in manchen Fällen als unangenehm empfundenen Geruchs der vorgeschlagenen Transferflüssigkeit wird dem Lösungsmittel weiterhin Zitronensäure hinzugegeben und zwar kann dies bis zu einer Größenordnung von zehn Volumenprozent erfolgen. Um andererseits jedoch eine Übersäuerung des Lösungsmittels zu verhindern, was zu Schäden an den benetzten Oberflächen führen kann, wird dem Lösungsmittel wiederum ein Salz zugegeben, daß zu einer Neutralisation führt.

Ferner hat sich erstaunlicherweise herausgestellt, daß ein Zusetzten von einem Eichenrindenextrakt zum Lösungsmittel zu einer erheblichen Verbesserung der Bildqualität und seiner Haltbarkeit führt.

Schließlich hat der Erfinder nach langen Versuchen herausgefunden, daß eine Zugabe des sog. Litanids eine wesentliche Verbesserung der Bildqualität nach völligem Verdunsten der Transferflüssigkeit mit sich bringt. Vor allem führt das Verfahren zu einer erheblich höheren Waschbeständigkeit, wobei auch die Gerbsäurewanderung im wesentlichen aufgehoben wird, so daß die Bildqualität auf Leder od. dgl. ebenfalls wesentlich verbessert wird.

Bei der Verwendung bestimmter Farben für die Herstellung der Motive kann es sich als notwendig erweisen, im Laufe des Verfahrens, sei es der Farbe selbst oder der Transerflüssigkeit, einen Härter zuzusetzen.

Letzteres wird deshalb bevorzugt, weil sich ein Motiv aus einer Farbe ohne Härter durch die Transferflüssigkeit leichter vom Motivträger ablösen läßt und die Zugabe des Härters erst dann erfolgt, wenn eine Beständigkeit der Farben auf einem Substrat erwünscht wird. D. h., daß die Farben zwar auf dem Motivträger auflösbar sind, nach der übertragung auf das textile Substrat durch die Zugabe des Härters in der Tansverflüssigkeit jedoch unlösbar werden.

Weitere Neuerungen, die mit der Erhöhung der Waschbeständigkeit im Zusammenhang stehen, betreffen den Motivträger selbst. Wie oben angedeutet, birgt der Motivträger dann erhebliche Unsicherheiten bezüglich der Aushärtung von insbesondere oxidativen Farben in sich, wenn er aus einem saugfähigen Zellulosematerial gebildet worden ist, d. h. wenn beispielsweise normales Papier verwendet wird. Auch hier gibt es von Papier zu Papier so erhebliche Unterschiede, daß es sehr schwierig zu bestimmen ist, wieviel von einem Verzögerer der Farbe zugesetzt werden muß, damit diese erst nach einer vorbestimmten Zeit aushärtet.

Erfindungsgemäß wird deshalb ein Motivträger vorgeschlagen, welcher zumindest aus zwei Schichten unterschiedlicher Dichte gebildet ist. Die Schicht, welche das Motiv trägt, soll dabei bevorzugt undurchlässig für die Motivfarbe ausgebildet sein. Andererseits soll sie jedoch wiederum durchlässig für die Transferflüssigkeit sein. Als am geeignetsten hat sich hierbei ein Motivträger herausgestellt, welcher unter dem Namen Chromolux-Papier auf dem Markt ist.

Das Chromolux-Papier besteht aus einem einseitig bestrichenen Papier, wobei die gestrichene Seite eine geschlossene Oberfläche bildet, welche ein Durchdringen der Motivfarbe verhindert. Von hinten verhält sich das Chromolux wie ein durchlässiges Papier. Wird auf diese Schicht die Transferflüssigkeit aufgetragen, so durchdringt diese auch von hinten her die gestrichene Seite und löst so die Motivfarbe an, welche dann auf den neuen Träger übertragen wird.

Die Applikation der Transferflüssigkeit kann auf verschiedenem Wege erfolgen, wobei dieser Weg insbesondere vom Motivträger und dem neuen Träger abhängig ist. Dabei sind die Applikationsverfahren Tränken, Besprühen oder Bestreichen als gleichwertig zu beachten. Für das nicht industrielle, d. h. serienmäßige Verfahren, kann auch das Benetzen mittels Stiften oder Sprühern genügen. Mit diesen Stiften erfolgt gleichzeitig ein Aufdrücken auf Motivträger und neuen Träger. Ferner sind auch schwammartige Auftragsvorrichtungen denkbar, wobei hier eine gewisse Portionierung der aufzutragenden Transferflüssigkeit folgen sollte. Beispielsweise findet eine entsprechende Portionierung dann statt, wenn als Applikationsmittel ein fester Werkstoff mit einer unebenen Oberfläche Anwendung findet. Von der unebenen Oberfläche werden Löcher ausgebildet, in denen sich die Transferflüssigkeit durch die eigenen Adhäsionskräfte halten kann und erst beim Aufsetzen des festen Werkstoffes auf den Motivträger oder den neuen Träger abgesaugt werden. In Einzelfällen kann es sich als ratsam erweisen, die Transferflüssigkeit durch einen Vlies hindurch zu übertragen. Hierdurch wird die aufzubringende Flüssigkeit vermindert, was wiederum zu einer Kostenersparnis führt.

Im Rahmen der Erfindung ist es gleichgültig, ob der Motivträger dem neuen Träger oder der neue Träger dem Motivträger aufgelegt wird. Ferner ist es auch möglich, daß Motivträger und Träger aneinandergelegt und von beiden Seiten her aufeinandergedrückt werden. Hier soll der Erfindung keine Grenze gesetzt sein.

In einem späteren industriellen Verfahren ist daran gedacht, den Motivträger über mit Transferflüssigkeit getränkte Walzen zu führen und danach mit dem neuen Träger zusammen in einen Walzenspalt von zwei Druckwalzen einzugeben. Auf diese Weise können beispielsweise Endlosbahnen von Tapeten industriell bedruckt werden.

Das erfindungsgemäße Verfahren wird nachfolgend nochmals kurz anhand der Zeichnung erläutert; diese zeigt in ihrer einzigen Figur ein Blockschema des erfindungsgemäßen Verfahrens zum Übertragen von auf einem Motivträger mittels Farbe aufgebrachten Motives auf einen anderen Träger, insbesondere Textilien.

In einem ersten Verfahrensschritt wird ein Motiv beispielsweise im Vierfarbendruck auf einen Motivträger aufgebracht. Das Druckverfahren spielt dabei keine Rolle, bevorzugte Motivträger sind oben beschrieben.

Dieser Motivträger wird in einer Presse mit der zu bedruckenden Unterlage bzw. dem neuen Träger in Kontakt gebracht, der kurz vorher bzw. während dem Einlegen in die Presse mit Transferflüssigkeit benetzt wird. Durch die Transferflüssigkeit wird die Motivfarbe angelöst und verbindet sich mit dem neuen Träger, wobei diese Verbindung noch durch Druckzugabe beschleunigt und verbessert wird.

Nach dem Öffnen der Presse werden Motivträger und neuer Träger voneinander getrennt, wobei das Motiv auf dem neuen Träger haften bleibt.

Welche Pressen für das vorliegende erfindungsgemäße Verfahren Anwendung finden, ist gleichgultig. Es können hydraulisch, pneumatisch, elektromagnetisch od. dgl. arbeitende Pressen sein. Selbst ein Druck mit der Hand, wie er beispielsweise beim Übertragen von Bildern mittels in Stiften befindlicher farbauflösender Flüssigkeit stattfindet, genügt in einzelnen Fällen. Je nachdem, welche Mengen bzw. Serien von bedruckten Substraten hergestellt werden, wird auch die Presse den notwendigen Erfordernissen angeglichen. Dies kann bis hin zu vollautomatisch im Dreischicht-Betrieb arbeitenden Pressen gehen. Auch hier tritt wieder der Vorteil zu Tage, daß das zu übertragende Bild, egal aus wievielen Drucken es besteht, im Gesamten übertragen wird und so keine Passaschwierigkeiten entstehen, die nur zu einem geringen Umfang durch zusätzliche menschliche Kontrolle beseitigt werden könnten.

Sowohl Motivträger wie auch farbauflösende Flüssigkeit und Pressen sind leicht zu handhabende Materialien bzw. Gegenstände. Hierdurch ist es möglich, eine mobile Druckerei einzurichten, welche auf Wunsch selbst ins Haus kommt und dort auch beispielsweise unbewegbare oder nur schwer zu bewegende Gegenstände bedrucken kann. Jederzeit können mit einer entsprechenden Presse auch Motive auf Wände, Tische, Stühle od. dgl. übertragen werden.

Im Ergebnis soll nochmals festgehalten werden:
Nach sämtlichen bisher bekannten Verfahren, gleichgültig, ob es sich um ein Naßtransfer-, ein Trockentransfer- oder ein beispielsweise Heißtransferverfahren handelt, ist es nicht möglich, Originalbilder auf ein gewünschtes Substrat zu übertragen. Mit sämtlichen bisher bekannten Druckverfahren kann dies nur direkt mit der Druckmaschine selbst erfolgen, wobei diese Druckmaschinen kostenaufwendig und deshalb nur im industriellen Verfahren zu benutzen sind. Ferner lassen die beispielsweise auf ein textiles Substrat direkt von einer Druckmaschine aufgedruckten Bilder bezüglich der Kantenschärfe, der Passagenauigkeit und auch der Tiefenschärfe oder Farbbrillanz erheblich zu wünschen übrig.

Durch das erfindungsgemäße Verfahren wird es dagegen zum ersten Mal möglich, ein Originalbild, sei es ein Druck, eine Fotographie, eine Fotokopie, ein Schriftzug od. dgl., direkt von einem Motivträger auf ein anderes Substrat zu übertragen. Damit wird ein gänzlich neuer Wirtschaftszweig eröffnet, da nach diesem Verfahren sowohl von Privatpersonen, wie auch Handwerkern, Kleinbetrieben aber auch Großbetrieben gearbeitet werden kann.

Dabei ist es völlig gleichgültig, ob ein Bild übertragen werden soll, welches in einem Ein- oder in einem Mehrfarbendruck hergestellt worden ist. Kantenschärfe, Passagenauigkeit und bei Schwarz-Weiß-Bildern die Tiefenschärfe entsprechen denjenigen Eigenschaften des Originalbildes.

Da das Verfahren nicht mit Wärme arbeitet, findet auch kein Verziehen des zu bedruckenden Substrates statt, so daß dieses sowohl vor wie nach dem Bedrucken die gleiche Paßform behält.

Das auf ein waschbares Substrat aufgebrachte Bild ist waschbeständig und zwar gleichgültig, ob es sich um ein natürliches oder synthetisches Substrat handelt. Das gleiche gilt auch bezüglich der chemischen Reinigung, welche dem Bild ebenfalls nichts anhaben kann. Bügeln ist ohne weiteres möglich.

Hervorzuheben sind insbesondere die geringen Kosten, der geringe Platz- und Personalbedarf. Jede Privatperson kann für sich gewünschte Bilder auf ein gewünschtes Substrat aufbringen, aber auch jeder Drucker kann selbst Motive herstellen und diese schnell und ohne Ausschuß in kleinen und größeren Auflagen auf Substrate aufbringen.

## Patentansprüche

1. Verfahren zum Uebertragen von auf einem Motivträger mittels Farbe aufgebrachten Motiven auf einen anderen Träger, insbesondere Textilien, welche auch bis 95°C waschbar sind, wobei dieser Motivträger mit der Motivseite in Kontakt mit diesem anderen Träger gebracht wird und die Uebertragung mittels einer Transferflüssigkeit und unter Druck erfolgt,
dadurch gekennzeichnet,
daß die Motive aus einer oxidativen Farbe hergestellt werden, der ein Zusatz beigemischt wird, welcher die Aushärtung der Farbe verzögert.

2. Verfahren nach Anspruch 1, dadurch gekennzeichnet, daß das Motiv im Vierfarbendruck seitenverkehrt hergestellt wird, wobei die jeweiligen aufeinanderfolgenden Farben unmittelbar nach kurzem Antrocknen der vorangegangenen Farbe aufgebracht werden.

3. Verfahren nach wenigstens einem der Ansprüche 1 und 2, dadurch gekennzeichnet, daß der Transferflüssigkeit ein Härter für die Farben zugesetzt wird.

4. Verfahren nach wenigstens einem der Ansprüche 1 bis 3, dadurch gekennzeichnet, daß der Transferflüssigkeit ein Orangenöl, süß, zugesetzt ist.

5. Verfahren nach Anspruch 4, dadurch gekennzeichnet, daß je Liter Transferflüssigkeit 3-4 ml Orangenöl zugesetzt sind.

6. Verfahren nach wenigstens einem der Ansprüche 1 bis 5, dadurch gekennzeichnet, daß der Transferflüssigkeit Zitronensäure zugesetzt ist.

7. Verfahren nach Anspruch 6, dadurch gekennzeichnet, daß der Anteil der Zitronensäure bis zu 10 Vol% beträgt.

8. Verfahren nach wenigstens einem der Ansprüche 1 bis 7, dadurch gekennzeichnet, daß der Transferflüssigkeit Salz, bevorzugt Kochsalz, beigegeben ist.

9. Verfahren nach wenigstens einem der Ansprüche 1 bis 8, dadurch gekennzeichnet, daß der Transferflüssigkeit Eichenrindenextrakt beigesetzt ist.

10. Verfahren nach wenigstens einem der Ansprüche 1 bis 9, dadurch gekennzeichnet, daß der Transferflüssigkeit Litanid zugesetzt wird.

11. Verfahren nach wenigstens einem der Ansprüche 1 bis 10, dadurch gekennzeichnet, daß als Motivträger Chromolux-Papier verwendet wird.

12. Verfahren nach wenigstens einem der Ansprüche 1 bis 11, dadurch gekennzeichnet, daß die Applikation der Transferflüssigkeit durch Tränken des Motivträgers und/oder des anderen Trägers erfolgt.

13. Verfahren nach wenigstens einem der Ansprüche 1 bis 12, dadurch gekennzeichnet, daß der Preßdruck mittels einer maschinell arbeitenden Presse, z.B. einer hydraulisch, pneumatisch, elektromagnetischen od. dgl. arbeitenden Presse, insbesondere mittels eines Preßkissens, erfolgt.

14. Verfahren nach wenigstens einem der Ansprüche 1 bis 12, dadurch gekennzeichnet, daß der Preßdruck zwischen zumindest zwei Rollen erzeugt wird, wobei Motivträger und der andere Träger gemeinsam zwischen den Rollen hindurchgeführt werden.

## Claims

1. A process for transferring images applied to an image carrier by means of ink onto another carrier, particularly textiles that are washable up to 95 °C; the image carrier gets in contact with this other carrier with its image carrying side and the transfer is effected by a transfer liquid and under pressure,
characterized in that
the images are made of oxidative inks with an additive being admixed to retard the hardening of the ink.

2. A process according to claim 1, characterized in that the image is produced by four-colour process printing and is laterally reversed; each consecutive printing ink is applied immediately after a short piling of the preceding one.

3. A process according to at least one of claims 1 and 2, characterized in that a hardening agent for the inks is added to the transfer liquid.

4. A process according to at least one of claims 1 to 3, characterized in that sweet orange oil is added to the transfer liquid.

5. A process according to claim 4, characterized in that 3 - 4 ml of orange oil are added to one liter of transfer liquid each.

6. A process according to at least one of claims 1 to 5, characterized in that citric acid is added to the transfer liquid.

7. A process according to claim 6, characterized in that the portion of citric acid is up to 10 % by volume.

8. A process according to at least one of claims 1 to 7, characterized in that salt, preferably common salt is added to the transfer liquid.

9. A process according to at least one of claims 1 to 8, characterized in that oak bark extract is added to the transfer liquid.

10. A process according to at least one of claims 1 to 9, characterized in that Litanid is added to the transfer liquid.

11. A process according to at least one of claims 1 to 10, characterized in that Chromolux paper is used as image carrier.

12. A process according to at least one of claims 1 to 11, characterized in that the transfer liquid is applied by impregnating the image carrier and/or the other carrier.

13. A process according to at least one of claims 1 to 12, characterized in that the pressing power is effected by means of a machine operated press, such as a hydraulic, pneumatic, electromagnetic or similarly operating press, but especially by means of a forming pad.

14. A process according to at least one of claims 1 to 12, characterized in that the pressing power is generated by at least two rollers, the image carrier and the other carrier passing simultaneously between the rollers.

## Revendications

1. Procédé pour transmettre des motifs appliqués sur un porte-motif au moyen d'encre à un autre porteur, surtout à des matières textiles se laissant lavées même à 95 °C; le porte-motif entre en contact par la surface du motif avec cet autre porteur et le transfert est effectué au moyen d'un liquide de transfert et sous pression,
procédé caractérisé en ce que
les motifs sont créés par des encres oxydatives auxquelles est mélangé un additif retardant la précipitation de l'encre.

2. Procédé selon la revendication 1, caractérisé en ce que le motif est créé par impression en quatre couleurs et est inversé latéralement; chacune des couleurs consécutives est appliquée immédiatement après la précédente après une courte durée de séchage.

3. Procédé selon au moins l'une des revendications 1 et 2, caractérisé en ce qu'au liquide de transfert est ajouté un accélérateur d'encre.

4. Procédé selon au moins l'une des revendications 1 à 3, caractérisé en ce qu'au liquide de transfert est ajoutée une essence d'orange douce.

5. Procédé selon la revendication 4, caractérisé en ce qu'à un litre de liquide de transfert sont ajoutés 3 à 4 ml d'essence d'orange.

6. Procédé selon au moins l'une des revendications 1 à 5, caractérisé en ce qu'au liquide de transfert est ajouté de l'acide citrique.

7. Procédé selon la revendication 6, caractérisé en ce que le pourcentage d'acide citrique se monte à jusque 10 vol. %.

8. Procédé selon au moins l'une des revendications 1 à 7, caractérisé en ce qu'au liquide de transfert est ajouté du sel, préférablement du sel de cuisine.

9. Procédé selon au moins l'une des revendications 1 à 8, caractérisé en ce qu'au liquide de transfert est ajouté un extrait de tan.

10. Procédé selon au moins l'une des revendications 1 à 9, caractérisé en ce qu'au liquide de transfert est ajouté le produit Litanide.

11. Procédé selon au moins l'une des revendications 1 à 10, caractérisé en ce que du papier Chromolux est utilisé en tant que porte-motif.

12. Procédé selon au moins l'une des revendications 1 à 11, caractérisé en ce que l'application du liquide de transfert est effectuée par l'imprégnation du porte-motif et/ou de l'autre porteur.

13. Procédé selon au moins l'une des revendications 1 à 12, caractérisé en ce que la force de pressage est effectuée par une presse fonctionnant machinellement, p.ex. une presse hydraulique, pneumatique, électromagnétique ou travaillant similairement mais surtout au moyen d'un coussin de pressage.

14. Procédé selon au moins l'une des revendications 1 à 12, caractérisé en ce que la force de pressage est produite par au moins deux rouleaux et que le porte-motif ainsi que l'autre porteur passent simultanément entre les rouleaux.
